# FASCICULE DE BREVET EUROPEEN

(11) **EP 3 691 487 B1**
(45) Date de publication et mention de la délivrance du brevet: **18.08.2021**
(21) Numéro de dépôt: 18774075.8
(22) Date de dépôt: 01.10.2018
(51) Int. Cl.: A43B 3/00

(54) **DISPOSITIF DE CHARGE SANS FIL POUR CHAUSSURE OU SEMELLE CONNECTEE**
DRAHTLOSE LADEVORRICHTUNG FÜR VERBUNDENE SCHUHE ODER SOHLEN
WIRELESS CHARGING DEVICE FOR A CONNECTED SHOE OR SOLE

(30) Priorité: 03.10.2017 FR 1771047
(43) Date de publication de la demande: 12.08.2020
(73) Titulaire: Traxxs, 06560 Sophia Antipolis (FR)
(72) Inventeur: RISPAL, Sylvain, 06560 Sophia Antipolis (FR); AUDOLY, Denis, 06560 Sophia Antipolis (FR); TISSIERE, Alexandre, 06560 Sophia Antipolis (FR)
(74) Mandataire: Argyma
(86) Numéro de dépôt international: PCT/EP2018/076638
(87) Numéro de publication internationale: WO 2019/068637

(56) Documents cités:
- US-A1- 2017 150 773

## Description

### DOMAINE TECHNIQUE ET OBJET DE L'INVENTION

La présente invention se rapporte au domaine de la charge sans fil et concerne plus particulièrement un dispositif de charge sans fil d'une batterie d'alimentation d'un module électronique monté dans une chaussure.

L'invention vise notamment à permettre la charge d'une batterie d'alimentation d'un module électronique monté dans une chaussure à la fois de manière aisée et sans connectique entre le dispositif de charge et le module électronique.

### ETAT DE LA TECHNIQUE

De nos jours, on connaît un type de chaussure dans laquelle est intégré un module électronique, par exemple dans la semelle de la chaussure, au niveau du talon. Un tel module électronique permet de réaliser une ou plusieurs fonctions. A titre d'exemple, le module électronique peut permettre de géolocaliser le porteur des chaussures ou de mesurer sa vitesse de déplacement. A cette fin, le module électronique comprend une batterie d'alimentation en énergie électrique lui permettant de remplir ces fonctions. La batterie d'alimentation peut être rechargée de deux manières : soit à l'aide d'un câble d'alimentation, soit à l'aide d'un chargeur sans fil.

Le câble d'alimentation se branche d'une part sur le réseau électrique et d'autre part soit sur un connecteur monté sur la chaussure, soit directement sur le module électronique. L'utilisation d'un connecteur peut modifier la structure de la chaussure et en gêner le porteur. De plus, la présence d'un connecteur peut entrainer un défaut d'étanchéité du module électronique, notamment aux liquides et aux poussières, ce qui présente un inconvénient important. Dans le cas où le câble d'alimentation se branche directement sur le module électronique, il est nécessaire de retirer la semelle interne de la chaussure, voire de retirer le module électronique de la chaussure pour en permettre la charge de sa batterie, ce qui présente des inconvénients importants.

Dans le cas d'un dispositif de charge sans fil, par exemple par induction, il est nécessaire de poser les chaussures ou les semelles sur un support de charge afin de recharger la batterie par transmission d'énergie sans fil. Le support comporte une ou plusieurs bobines de charge tandis que le module électronique comporte une bobine dite réceptrice, apte à recevoir de l'énergie électrique de l'une des bobines de charge du support. Cependant, dans cette solution, il est nécessaire de positionner les chaussures de manière très précise pour que chaque bobine de charge du support soit exactement en regard d'une bobine réceptrice d'un module électronique d'une chaussure. Un tel positionnement peut s'avérer particulièrement complexe et fastidieux, ce qui présente un inconvénient important. De plus, un tel support de charge peut s'avérer volumineux et encombrant, ce qui présente un autre inconvénient. Le document US2017/0150773 A1 divulgue notamment un tel support.

Il existe donc le besoin d'une solution simple, fiable et efficace permettant de charger la batterie d'alimentation d'un module électronique monté dans une chaussure afin de remédier au moins en partie à ces inconvénients.

### PRESENTATION GENERALE DE L'INVENTION

A cet effet, l'invention a tout d'abord pour objet un dispositif de charge sans fil d'une batterie d'alimentation d'un module électronique monté dans une chaussure, ledit module électronique comprenant une bobine réceptrice apte à recevoir un signal de charge permettant de charger ladite batterie d'alimentation. Ledit dispositif est remarquable en ce qu'il comprend un corps, adapté pour être placé dans un espace intérieur de ladite chaussure, présentant au moins en partie la forme d'un talon de pied humain et épousant au moins en partie la forme dudit espace intérieur, et un module de charge sans fil monté dans ledit corps et comprenant au moins une bobine de charge montée dans le corps du dispositif de manière à permettre la charge sans fil de ladite batterie d'alimentation, via ladite bobine réceptrice, lorsque le dispositif est placé dans ledit espace intérieur de la chaussure.

Avec le dispositif selon l'invention, il n'est plus nécessaire d'enlever la semelle ou le module électronique de la chaussure pour pouvoir en recharger la batterie d'alimentation. Cela est particulièrement avantageux lorsque le module électronique est monté dans la semelle. De plus, la forme du dispositif, qui épouse au moins en partie la forme de l'intérieur de la chaussure, permet de placer le dispositif automatiquement dans l'espace intérieure de la chaussure de sorte qu'il soit une position optimale de charge de la batterie d'alimentation, c'est-à-dire de sorte que la bobine de charge du dispositif soit alignée avec la bobine réceptrice de la chaussure pour une charge optimale et rapide. Le dispositif selon l'invention est avantageusement de faibles dimensions et permet d'être placé au plus près de la bobine réceptrice du module électronique pour une charge efficace de la batterie d'alimentation. En outre, le dispositif est avantageusement portable et peut être aisément placé dans un sac à main, un sac à dos ou une valise.

De préférence, la chaussure comprenant une semelle externe, dite « semelle de marche », et une semelle interne, dite « semelle de pied », disposée à l'intérieur de la chaussure sur la semelle externe, le module électronique étant monté dans ladite semelle interne ou sous ladite semelle interne, le corps du dispositif comprend une paroi inférieure, dite « paroi de contact », destinée à venir en contact avec la face supérieure de la semelle interne, la bobine de charge étant montée contre la face intérieure de ladite paroi inférieure de manière à transmettre de l'énergie à travers la paroi de contact lorsque la bobine de charge est parcourue par un courant électrique. Un tel agencement permet d'optimiser la position de la bobine de charge par rapport à la bobine réceptrice et donc la charge de la batterie d'alimentation en la rendant plus efficace.

Le corps du dispositif présente au moins en partie la forme d'un talon de pied humain, ce qui permet de positionner aisément le dispositif dans la chaussure, au niveau de l'arrière de la semelle, puis de retirer aisément le dispositif.

Dans une forme de réalisation, le module de charge comprend une unique bobine de charge afin de simplifier le dispositif. En variante, le module de charge peut comprendre plusieurs bobines de charge afin d'augmenter la surface de charge, ce qui facilite l'alignement avec la bobine réceptrice et améliore alors la transmission d'énergie sans fil.

Selon une caractéristique de l'invention, le dispositif comprend au moins un moyen de préhension permettant d'insérer et de retirer le dispositif de l'espace intérieur de la chaussure.

De préférence, le moyen de préhension se présente sous la forme d'une poignée ou d'une tige, permettant une insertion et un retrait aisé du dispositif dans une chaussure.

Le moyen de préhension peut être issu de matière du corps du dispositif ou bien rapporté sur le corps du dispositif.

De manière avantageuse, le corps du dispositif est réalisé dans un matériau plastique, léger et résistant.

Dans une forme de réalisation, le corps du dispositif comprend une partie supérieure et une partie inférieure, par exemple assemblées au moyen d'un système de boulons et d'écrous. Le dispositif peut ainsi être aisément démonté pour effectuer la maintenance du module de charge.

Selon un aspect de l'invention, le dispositif comprend au moins un moyen de connexion à un réseau d'alimentation en énergie électrique pour alimenter le dispositif de charge sans fil.

De préférence, ce moyen de connexion est un moyen filaire. De préférence encore, ce moyen filaire comprend un câble monté de manière à s'étendre vers le haut du dispositif, par exemple depuis la partie supérieure du corps du dispositif, afin de sortir de l'espace intérieur de la chaussure en ligne droite. Par le terme « haut », on entend sensiblement selon la verticale terrestre en direction du ciel lorsque le dispositif est dans sa position d'utilisation dans l'espace intérieur de la chaussure.

De manière alternative, le dispositif de charge peut être dépourvu de moyen filaire de connexion à un réseau d'alimentation en énergie électrique et comprendre en outre une batterie, la bobine de charge étant alors configurée pour recevoir de l'énergie électrique transmise par un support de charge sans fil afin de recharger ladite batterie lorsque le dispositif de charge est placé sur ledit support de charge. Un tel fonctionnement permet de réaliser la charge de la batterie d'alimentation du module électronique à tout moment, notamment en l'absence de réseau électrique externe.

Selon un aspect de l'invention, la batterie du dispositif de charge est montée dans le corps ou bien sur le corps, par exemple de manière amovible.

Avantageusement, le dispositif comprend au moins un moyen de visualisation de l'état de charge sans fil de la batterie d'alimentation du module électronique.

Selon une caractéristique de l'invention, le module de charge sans fil comprend un circuit imprimé.

Dans une forme de réalisation, le circuit imprimé présente une forme circulaire. Dans une autre forme de réalisation, le circuit imprimé présente une forme elliptique. Dans une autre forme de réalisation, le circuit imprimé présente une forme rectangulaire.

De manière avantageuse, la bobine de charge est montée de manière coaxiale avec le circuit imprimé. Cela permet de transmettre efficacement de l'énergie tout en autorisant une légère rotation du dispositif autour d'un axe vertical (i.e. parallèle à la verticale terrestre) dans la chaussure.

La bobine de charge peut par exemple être de forme circulaire, elliptique ou rectangulaire.

L'invention concerne également un ensemble électrique comprenant une chaussure et un dispositif de charge sans fil tel que présenté précédemment. La chaussure comprend un module électronique comprenant une batterie d'alimentation et une bobine réceptrice apte à permettre la charge sans fil de ladite batterie d'alimentation. Le dispositif est monté dans ladite chaussure de sorte que la bobine de charge du dispositif soit positionnée au droit de la bobine réceptrice du module électronique afin de permettre la charge sans fil de ladite batterie d'alimentation.

### PRESENTATION DES FIGURES

L'invention sera mieux comprise à la lecture de la description qui va suivre, donnée uniquement à titre d'exemple, et se référant aux dessins annexés donnés à titre d'exemples non limitatifs, dans lesquels des références identiques sont données à des objets semblables et sur lesquels :
- la figure 1 est une vue schématique de côté en transparence d'un exemple de chaussure comprenant un module électronique ;
- la figure 2 est une vue en perspective de trois quart et de dessus d'une forme de réalisation du dispositif selon l'invention ;
- la figure 3 est une vue en perspective de trois quart et de dessous du dispositif de la figure 2;
- la figure 4 est une vue en perspective de trois quart et de dessus de la partie inférieure du dispositif de la figure 2 ;
- la figure 5 est une vue en perspective de trois quart et de dessus du circuit imprimé du module de charge du dispositif de la figure 2 ;
- la figure 6 est une vue en perspective de trois quart et de dessous du circuit imprimé du module de charge du dispositif de la figure 2 ;
- la figure 7 est une vue en perspective de trois quart et de dessous de la partie supérieure du dispositif de la figure 2 ;
- la figure 8 est une vue partielle de côté en transparence du dispositif de la figure 2 ;
- la figure 9 est une vue schématique partielle de côté en transparence de la chaussure de la figure 1 dans laquelle est monté le dispositif illustré à la figure 8 ;
- la figure 10 illustre un mode de réalisation du procédé selon l'invention.

Il faut noter que les figures exposent l'invention de manière détaillée pour mettre en oeuvre l'invention, lesdites figures pouvant bien entendu servir à mieux définir l'invention le cas échéant.

### DESCRIPTION DETAILLEE D'UNE FORME DE REALISATION DE L'INVENTION

Le dispositif selon l'invention est un dispositif de charge sans fil permettant de charger la batterie d'alimentation d'un module électronique monté dans une chaussure. Par les termes « sans fil », on entend que la charge est réalisée par transmission d'énergie sans fil entre le dispositif de charge et le module électronique de la chaussure. De manière préférée, la charge est réalisée par induction, par exemple en utilisant le standard « Qi », mais peut bien entendu être réalisée par toute autre méthode connue sans sortir de la portée de la présente invention. La charge par induction étant connue en soi, elle ne sera pas davantage détaillée ici.

On a représenté à la figure 1 une chaussure 1 apte à coopérer avec un dispositif selon l'invention et aux figures 2 à 8 un exemple de dispositif 2 selon l'invention. Le dispositif 2 est destiné à être placé dans la chaussure 1 afin de permettre la charge sans fil de la batterie d'alimentation 110 d'un module électronique 10 monté dans ladite chaussure 1.

On notera que l'invention peut s'appliquer de manière non limitative à tout type de chaussure 1 dans laquelle serait monté un module électronique 20.

### Chaussure 1

On a représenté à la figure 1 un exemple de chaussure 1. Cette chaussure 1, dans laquelle est monté un module électronique 10, comprend de bas en haut une semelle externe 1A dite « semelle de marche », une semelle interne 1B et une tige 1C.

Le module électronique 10 est monté dans le semelage 1A, 1B de la chaussure, de préférence dans un logement 1A-1 formé dans la semelle interne 1B (première de propreté) comme illustré dans l'exemple de la figure 1. En variante, le module électronique 10 pourrait par exemple être monté dans un logement formé dans la semelle externe 1 B, sous la semelle interne 1A.

Toujours dans cet exemple préféré, le logement 1A-1 est situé au niveau du talon 1D de la chaussure 1. On notera qu'en variante, le module électronique 10 pourrait être monté à un autre endroit du semelage 1A, 1 B, par exemple au niveau de sa partie médiane ou avant, ou bien encore être monté sous la semelle interne 1B.

Toujours en référence à la figure 1, le module électronique 10 comprend une unité de gestion 100, une batterie d'alimentation 110 en énergie électrique et une bobine réceptrice 120.

Dans cet exemple, l'unité de gestion 100 comprend un microcontrôleur (non représenté) configuré pour mettre en œuvre une ou plusieurs fonctions. Par exemple, l'unité de gestion 100 peut comprendre un sous-module de gélocalisation (non représenté), par exemple de type GPS (Global Positioning System), permettant au microcontrôleur de déterminer la position géographique du module électronique 10, et donc de la chaussure 1. Toujours à titre d'exemple, l'unité de gestion 100 peut comprendre un capteur (non représenté), par exemple de type MEMS (MicroElectroMechanical Systems), permettant au microcontrôleur de déterminer la vitesse de déplacement du porteur de la chaussure 1, etc.

La batterie d'alimentation 110 est configurée pour alimenter l'unité de gestion 100 en énergie électrique afin de la faire fonctionner.

La bobine réceptrice 120 est apte à recevoir un signal de charge sans fil du dispositif 2 afin de recharger la batterie d'alimentation 110 en énergie électrique comme cela sera expliqué ci-après.

A cette fin, la bobine réceptrice 120 s'étend dans la chaussure 1 de sorte à être apte à recevoir un signal de charge émis verticalement et dans sa direction par le dispositif 2 de charge lorsque ledit dispositif 2 est positionné dans la chaussure 1 comme cela sera expliqué ci-après. La bobine réceptrice 120 peut présenter toute forme adaptée pour la charge sans fil, par exemple circulaire ou elliptique.

### Dispositif 2

Le dispositif 2 de charge sans fil comprend un corps 20, illustré par exemple aux figures 2 et 3, et un module de charge sans fil 25, illustré par exemple aux figures 4 à 6.

Le corps 20 est adapté pour se conformer à un espace intérieur 1E (illustré sur la figure 1) de ladite chaussure 1 délimité entre la tige 1C et la semelle interne 1B de la chaussure 1 et situé au droit de la bobine réceptrice 120 du module électronique 10 de la chaussure 1. Cet espace intérieur 1E correspond dans cet exemple en partie au volume qu'occuperait le talon d'un pied humain porteur de la chaussure 1, cet espace intérieure 1E de la chaussure 1 étant aisément accessible depuis l'extérieur de la chaussure 1. Aussi, dans l'exemple illustré notamment aux figures 2 et 3, le corps 20 du dispositif 2 présente au moins en partie la forme d'un talon de pied humain de manière à se conformer à l'espace intérieur 1E de la chaussure 1.

En référence aux figures 2 et 3, le corps 20 est de préférence réalisé en un matériau plastique, par exemple en polycarbonate, et comprend dans cet exemple une partie supérieure 20A et une partie inférieure 20B.

La partie supérieure 20A du corps 20 comprend au moins un moyen de préhension permettant d'insérer et de retirer le dispositif 2 de l'espace intérieur 1E de la chaussure 1. De préférence, ce moyen de préhension est issu de matière du corps 20. En variante, ce moyen de préhension peut être rapporté. Le moyen de préhension peut se présenter avantageusement sous la forme d'une tige ou d'une poignée. Dans la forme de réalisation illustrée sur les figures 2, 3, 7 et 8, le moyen de préhension se présente sous la forme d'une poignée 20A-1 issue de matière de la partie supérieure 20A du corps 20.

La partie inférieure 20B du corps 20, illustrée à la figure 4, est configurée pour recevoir le module de charge sans fil 25 et pour être placée sur la semelle interne 1B de la chaussure 1. A cette fin, en référence à la figure 3, la partie inférieure 20B comprend une paroi inférieure 20B1, dite « paroi de contact », adaptée pour être placée sur la face supérieure 1B1 de la semelle interne 1B (en référence aux figures 1 et 9). De manière avantageuse, cette paroi inférieure 20B1 peut comprendre des moyens antidérapants (non représentés).

Le module de charge sans fil 25 comprend un sous-module de gestion 250 illustré sur la figure 5, et une bobine de charge 255, illustrée sur la figure 6. Dans cet exemple préféré, comme illustré sur la figure 4, le module de charge sans fil 25 est monté dans la partie inférieure 20B du corps 20 du dispositif 2. Plus précisément, le sous-module de gestion 250 et la bobine de charge 255 sont montés de manière superposée dans la partie inférieure 20B. La bobine de charge 255 peut présenter toute forme adaptée pour la charge sans fil, par exemple circulaire ou elliptique.

En référence à la figure 5, le sous-module de gestion 250 se présente sous la forme d'un circuit imprimé 250A, de forme circulaire, sur lequel sont montés des composants électroniques 250B. Le sous-module de gestion 250 permet de gérer la transmission sans fil d'énergie à travers la bobine de charge 255 à partir d'une source d'énergie externe (non représentée). Cette source d'énergie est de préférence un réseau électrique externe domestique, utilisant par exemple une tension nominale comprise entre 100 V et 240 V.

A cette fin, dans la forme de réalisation illustrée aux figures 2 et 3, le dispositif 2 comprend en outre un moyen filaire de connexion à un réseau électrique externe, se présentant dans cet exemple sous la forme d'une prise 27A reliée au dispositif 2 via un câble électrique 27B et comprenant un transformateur (non représenté) de type AC-DC, connecté audit câble électrique 27B (traversant la partie supérieure 20A comme illustré sur les figures 2 et 3) afin de convertir le courant alternatif reçu du réseau électrique externe en un courant continu définissant une tension continue comprise, par exemple entre 3 V et 24 V pour alimenter les composants du sous-module de gestion 250 et la bobine de charge 255. Le câble électrique 27B s'étend depuis la partie supérieure du corps 20 du dispositif 2 vers le haut afin de ne pas gêner le positionnement du dispositif 2 dans l'espace intérieur 1E.

Afin d'évacuer la chaleur produite par la bobine de charge 255 et les composants électroniques 250B, le corps 20 délimite à la fois dans la partie supérieure 20A et dans la partie inférieure 20B un espace 21 d'évacuation (figures 7 et 8) et comprend des orifices 22 d'évacuation de la chaleur dans la partie supérieure 20A du corps 20, illustrés sur les figures 2 et 8.

En référence aux figures 4 à 6 et 8, la bobine de charge 255, qui est la bobine émettrice d'énergie du dispositif 2 de charge sans fil, est montée sous le circuit imprimé 250A du sous-module de gestion de la charge 250 de manière à émettre vers le bas en direction de la chaussure 1. Dans la forme de réalisation illustrée, le module de charge sans fil 25 comprend une unique bobine de charge 255, sans que cela ne soit limitatif de la portée de la présente invention. Dans cet exemple, la bobine de charge 255 est de forme annulaire, et est fixée sur la face inférieure 250A1 du circuit imprimé 250A de manière coaxiale avec ledit circuit imprimé 250A. La bobine de charge 255 est positionnée contre la face intérieure 20B11 de la paroi inférieure 20B1 (figure 8) de manière à transmettre l'énergie qu'elle génère à travers ladite paroi inférieure 20B1 lorsque ladite bobine de charge 255 est parcourue par un courant électrique. De manière préférée, la bobine de charge 255 est au contact de la face intérieure 20B11 de la paroi inférieure 20B1. En variante, la bobine de charge 255 pourrait être espacée de quelques dixièmes de millimètre, voire de quelques millimètres de la paroi intérieure 20B11.

On notera qu'en variante, les formes du circuit imprimé 250A et de la bobine de charge 255 pourraient être différentes, par exemple de forme rectangulaire ou autre. De plus, la nature et l'agencement des composants électroniques 250B montés sur le circuit imprimé 250A pour la charge par induction étant connus en soi, ils ne seront pas davantage détaillés ici.

Comme illustré sur les figures 2, 3 et 8, la partie supérieure 20A et la partie inférieure 20B du corps 20 sont assemblées au moyen d'un système de boulons et d'écrous 23. Il va de soi que tout autre système d'assemblage adapté pourrait être utilisé. De même, on notera que le corps 20 pourrait comprendre plus ou moins de deux parties 20A, 20B.

La forme du corps 20 du dispositif 2 permet à un utilisateur de positionner ledit dispositif 2 dans la chaussure 1 toujours sensiblement dans une même position dans laquelle la bobine de charge 255 se positionne au droit de la bobine réceptrice 120 du module électronique 10 monté dans la chaussure 1.

Pour une charge efficace de la batterie d'alimentation 110 du module électronique 10, il apparaît évident que le positionnement du dispositif 2 dans la chaussure 1 dépendra de la position de la bobine réceptrice 120 du module électronique 10. Aussi, la position de la bobine de charge 255 dans le corps 20 du dispositif 2, voire ainsi la forme du dispositif, dépendra avant tout de la position de la bobine réceptrice 120 dans la chaussure 1 et devra donc être adapté en conséquence.

Afin de visualiser l'état de charge de la batterie d'alimentation 110, le dispositif 2 peut comprendre un ou plusieurs moyens (non représentés dans cet exemple) de visualisation de l'état de charge sans fil de la batterie d'alimentation 110, par exemple une ou plusieurs diodes indiquant un état en charge et un état chargé de la batterie d'alimentation 110.

Dans une forme de réalisation alternative (non illustrée), le dispositif 2 de charge peut être dépourvu de moyen filaire de connexion à un réseau électrique externe (prise 27A et câble électrique 27B) et comprendre en outre une batterie (montée dans le corps 20 ou bien sur le corps 20, par exemple de manière amovible), la bobine de charge 255 étant alors configurée pour recevoir de l'énergie électrique transmise par un support de charge sans fil lorsque le dispositif 1 de charge est placé sur ledit support de charge. Un tel fonctionnement permet de réaliser la charge de la batterie d'alimentation 110 à tout moment, notamment en l'absence de réseau électrique externe.

### Mise en œuvre

On a représenté à la figure 10 un exemple d'ensemble électrique comprenant une chaussure 1, comprenant un module électronique 10 tel que décrit précédemment, et un dispositif 2 de charge, placé dans ladite chaussure 1.

Dans le cas d'une paire de chaussure 1, une seule chaussure 1 ou bien chacune des deux chaussures 1 peut comprendre un module électronique 10 et un dispositif 2 de charge, placés à l'intérieur de chacune des chaussures 1. De manière alternative, une seule chaussure d'une même paire pourrait comprend un module électronique 10, nécessitant alors un seul dispositif 2 de charge pour recharger la batterie d'alimentation 110 dudit module électronique 10.

En référence à la figure 10, lorsque l'utilisateur de la chaussure 1 souhaite réaliser la charge de la batterie d'alimentation 110 du module électronique 10, il saisit le dispositif 2 par sa poignée 20A-1 afin de le placer à l'intérieur de la chaussure 1, dans l'espace intérieur 1E, dans une étape E1. La forme du corps 20 du dispositif 2 épouse alors sensiblement la forme de l'arrière de l'intérieur de la chaussure 1 de sorte que la bobine de charge 255 se positionne directement au droit de la bobine réceptrice 120 du module électronique 10 de la chaussure 1. Ceci permet d'aligner correctement la bobine de charge 255 avec la bobine réceptrice 120 pour une recharge optimale et rapide.

L'utilisateur connecte ensuite, dans une étape E2, le dispositif 1 de charge au réseau d'alimentation via la prise 27A et le câble 27B. Ensuite, le sous-module de gestion 250 charge la batterie d'alimentation 110 du module électronique 10 la chaussure 1 par transmission d'énergie électrique sans fil dans une étape E3.

Une fois la charge réalisée, l'utilisateur saisit de nouveau le moyen de préhension afin de retirer chacun des dispositifs 2 de leur chaussure 1 respective (étape E4) puis déconnecte la prise 27A du réseau électrique dans une étape E5 le cas échéant.

On notera que les étapes 1 et 2 pourraient être inversées de même que les étapes 4 et 5. De même, on notera que les étapes 1 et 5 sont optionnelles pour le cas où la prise 27A reste connectée en permanence au réseau électrique externe ou bien lorsque le dispositif de charge comprend une batterie le rendant autonome comme expliqué ci-avant.

Le dispositif 2 de charge sans fil selon l'invention présente l'avantage de permettre un positionnement précis de la bobine de charge 255 par rapport à la bobine réceptrice 120 et donc une charge efficace de la batterie d'alimentation 110. La réalisation de la charge sans fil par un dispositif 2 de taille réduite placé à l'intérieur de la chaussure 1 permet avantageusement d'éviter l'utilisation d'un support de charge volumineux et encombrant. De plus, le dispositif 2 de charge sans fil selon l'invention permet d'éviter de sortir la semelle ou le module électronique 10 de la chaussure 1 pour la charge. Enfin, le dispositif 2 de charge sans fil selon l'invention permet d'éviter l'utilisation d'un câble pour relier le module électronique et le réseau électrique de charge.

## Revendications

1. Dispositif (2) de charge sans fil d'une batterie d'alimentation (110) d'un module électronique (10) monté dans une chaussure (1), ledit module électronique (10) comprenant une bobine réceptrice (120) apte à recevoir un signal de charge permettant de charger ladite batterie d'alimentation (110), ledit dispositif (2) étant **caractérisé en ce qu'**il comprend un corps (20), adapté pour être placé dans un espace intérieur (1E) de ladite chaussure (1), présentant au moins en partie la forme d'un talon de pied humain et épousant au moins en partie la forme dudit espace intérieur (1E), et un module de charge sans fil (25) monté dans ledit corps (20) et comprenant au moins une bobine de charge (255) montée dans le corps (20) du dispositif (2) de manière à permettre la charge sans fil de ladite batterie d'alimentation (110), via ladite bobine réceptrice (120), lorsque le dispositif (2) est placé dans ledit espace intérieur (1E) de la chaussure (1).

2. Dispositif (2) selon la revendication 1, dans lequel, la chaussure (1) comprenant une semelle externe (1A) et une semelle interne (1B), disposée à l'intérieur de la chaussure (1) sur la semelle externe (1A), le module électronique (10) étant monté dans ladite semelle interne (1B), le corps (20) du dispositif (2) comprend une paroi inférieure (20B1) destinée à venir en contact avec la face supérieure (1B1) de la semelle interne (1B), la bobine de charge (255) étant montée contre la face intérieure(20B11) de ladite paroi inférieure (20B1) de manière à transmettre de l'énergie à travers ladite paroi inférieure (20B1) lorsque la bobine de charge (255) est parcourue par un courant électrique.

3. Dispositif (2) selon l'une des revendications précédentes, dans lequel le module de charge (25) comprend une unique bobine de charge (255).

4. Dispositif (2) selon l'une des revendications précédentes, comprenant au moins un moyen de préhension (20A-1) permettant d'insérer et de retirer le dispositif (2) de l'espace intérieur (1 E) de la chaussure (1).

5. Dispositif (2) selon l'une des revendications précédentes, comprenant au moins un moyen de connexion (27A, 27B) à un réseau d'alimentation en énergie électrique.

6. Dispositif (2) selon l'une des revendications précédentes, comprenant au moins un moyen de visualisation de l'état de charge sans fil de la batterie d'alimentation (110).

7. Dispositif (2) selon l'une des revendications précédentes, dans lequel le module de charge sans fil (25) comprend un circuit imprimé (250A).

8. Dispositif (2) selon la revendication précédente, dans lequel le circuit imprimé (250A) présente une forme circulaire.

9. Dispositif (2) selon la revendication précédente, dans lequel la bobine de charge (255) est circulaire et est montée de manière coaxiale avec le circuit imprimé (250A).

## Patentansprüche

1. Drahtlose Ladevorrichtung (2) einer Versorgungsbatterie (110) eines elektronischen Moduls (10), das in einem Schuh (1) angebracht ist, wobei das elektronische Modul (10) eine Empfangsspule (120) umfasst, die imstande ist, ein Ladesignal zu empfangen, das erlaubt, die Versorgungsbatterie (110) zu laden, wobei die Vorrichtung (2) **dadurch gekennzeichnet ist, dass** sie einen Körper (20) umfasst, der zur Platzierung in einem Innenraum (1E) des Schuhs (1) geeignet ist, der mindestens zum Teil die Form einer Ferse eines Fußes eines Menschen aufweist und mindestens zum Teil die Form des Innenraums (1E) annimmt, und ein drahtloses Lademodul (25), das in dem Körper (20) angebracht ist und mindestens eine Ladespule (255) umfasst, die in dem Körper (20) der Vorrichtung (2) derart angebracht ist, dass sie das drahtlose Laden der Versorgungsbatterie (110) über die Empfangsspule (120) erlaubt, wenn die Vorrichtung (2) im Innenraum (1E) des Schuhs (1) platziert ist.

2. Vorrichtung (2) nach Anspruch 1, wobei, wobei der Schuh (1) eine äußere Sohle (1A) und eine innere Sohle (1B) umfasst, die im Inneren des Schuhs (1) über der äußeren Sohle (1A) angeordnet ist, das elektronische Modul (10) in der inneren Sohle (1B) angebracht ist, wobei der Körper (20) der Vorrichtung (2) eine innere Wand (20B1) umfasst, die bestimmt ist, mit der oberen Fläche (1B1) der inneren Sohle (1B) in Kontakt zu kommen, wobei die Ladespule (255) an der inneren Fläche (20B11) der inneren Wand (20B1) derart angebracht ist, dass Energie durch die innere Wand (20B1) übertragen wird, wenn die Ladespule (255) von einem elektrischen Strom durchflossen wird.

3. Vorrichtung (2) nach einem der vorangehenden Ansprüche, wobei das Lademodul (25) eine einzige Ladespule (255) umfasst.

4. Vorrichtung (2) nach einem der vorangehenden Ansprüche, umfassend mindestens ein Greifmittel (20A-1), das erlaubt, die Vorrichtung (2) einzusetzen und aus dem Innenraum (1E) des Schuhs (1) herauszunehmen.

5. Vorrichtung (2) nach einem der vorangehenden Ansprüche, umfassend mindestens ein Verbindungsmittel (27A, 27B) mit einem Netz zur Versorgung mit elektrischer Energie.

6. Vorrichtung (2) nach einem der vorangehenden Ansprüche, umfassend mindestens ein drahtloses Visualisierungsmittel des Ladezustands der Versorgungsbatterie (110).

7. Vorrichtung (2) nach einem der vorangehenden Ansprüche, wobei das drahtlose Lademodul (25) einen gedruckten Schaltkreis (250A) umfasst.

8. Vorrichtung (2) nach vorangehendem Anspruch, wobei der gedruckte Schaltkreis (250A) eine runde Form aufweist.

9. Vorrichtung (2) nach vorangehendem Anspruch, wobei die Ladespule (255) rund ist und mit dem gedruckten Schaltkreis (250A) koaxial angebracht ist.

## Claims

1. A device (2) for wirelessly charging a power supply battery (110) of an electronic module (10) mounted in a shoe (1), said electronic module (10) comprising a receiver coil (120) capable of receiving a charging signal for charging said power supply battery (110), said device (2) being **characterised in that** it comprises a body (20), adapted to be placed into an internal space (1E) of said shoe (1), having at least partly the shape of a human foot heel and at least partly snugly fitting the shape of said internal space (1E), and a wireless charging module (25) mounted in said body (20) and comprising at least one charging coil (255) mounted in the body (20) of the device (2) so as to enable wireless charging of said power supply battery (110), via said receiver coil (120), when the device (2) is placed in said internal space (1E) of the shoe (1).

2. The device (2) according to claim 1, wherein the shoe (1) comprising an outer sole (1A) and an inner sole (1B), disposed inside the shoe (1) on the outer sole (1A), the electronic module (10) being mounted in said inner sole (1B), the body (20) of the device (2) comprises a lower wall (20B1) for contacting the upper face (1B1) of the inner sole (1B), the charging coil (255) being mounted against the internal face (20B11) of said lower wall (20B1) so as to transmit energy through said lower wall (20B1) when the charging coil (255) has an electric current passing therethrough.

3. The device (2) according to one of the preceding claims, wherein the charging module (25) comprises a single charging coil (255).

4. The device (2) according to one of the preceding claims, comprising at least one gripping means (20A-1) for inserting and removing the device (2) into and from the internal space (1E) of the shoe (1).

5. The device (2) according to one of the preceding claims, comprising at least one means (27A, 27B) for connecting to an electric power supply network.

6. The device (2) according to one of the preceding claims, comprising at least one means for viewing the state of wireless charge of the power supply battery (110).

7. The device (2) according to one of the preceding claims, wherein the wireless charging module (25) comprises a printed circuit (250A).

8. The device (2) according to the preceding claim, wherein the printed circuit (250A) has a circular shape.

9. The device (2) according to the preceding claim, wherein the charging coil (255) is circular and is mounted coaxially with the printed circuit (250A).
